# FASCICULE DE BREVET EUROPEEN

(11) **EP 3 673 763 B1**
(45) Date de publication et mention de la délivrance du brevet: **23.06.2021**
(21) Numéro de dépôt: 19218520.5
(22) Date de dépôt: 20.12.2019
(51) Int. Cl.: A45D 26/00

(54) **TÊTE D'ÉPILATION POUR APPAREIL À ÉPILER PRÉSENTANT UNE SEULE RANGÉE DE PINCES**
EPILATIONSKOPF FÜR EPILATIONSGERÄT, DAS EINE EINZIGE REIHE VON PINZETTEN AUFWEIST
HAIR-REMOVAL HEAD FOR HAIR REMOVAL DEVICE HAVING A SINGLE ROW OF CLAMPS

(30) Priorité: 27.12.2018 FR 1874263
(43) Date de publication de la demande: 01.07.2020
(73) Titulaire: SEB S.A., 69130 Ecully (FR)
(72) Inventeur: MAISONNEUVE, Martial, 38090 Villefontaine (FR); HENIN, Laurent, 69110 Sainte-Foy-les-Lyon (FR)
(74) Mandataire: SEB Développement

(56) Documents cités:
- EP-A1- 0 476 185
- EP-A1- 0 476 185
- FR-A1- 2 923 685

## Description

### DOMAINE DE L'INVENTION

La présente invention concerne le domaine des appareils à épiler ou épilateurs et plus particulièrement des têtes d'épilation pour visages et zones sensibles, se montant sur un épilateur.

### ETAT DE LA TECHNIQUE

Un appareil à épiler électrique comporte généralement des pinces disposées sur un rouleau rotatif, les pinces étant amenées mécaniquement lors de la rotation du rouleau à se fermer et s'ouvrir périodiquement de manière à serrer les poils à proximité de la peau pour les arracher puis évacuer les poils arrachés.

Un exemple d'un tel appareil est donné dans le document FR2923685. Le dispositif d'épilation décrit comprend des pinces d'arrachage formées par plusieurs rangées de lames mobiles en translation venant en appui contre des zones d'appui fixes en vis-à-vis, toutes les lames mobiles d'une rangée étant portées par un cylindre rotatif. Les lames mobiles sont liées à des ergots qui, lors de l'entraînement en rotation du cylindre rotatif autour d'un axe central, coopèrent avec une came comportant des rainures réalisées sur la périphérie d'un arbre central fixe. Le mouvement des lames mobiles permet de pincer simultanément plusieurs poils sur toute la longueur de la rangée. Cependant, cet appareil n'est pas adapté pour être utilisé sur toutes les parties du corps, notamment sur un visage ou sur des zones sensibles, plus difficiles d'accès et/ou plus fines.

Les documents FR 2 858 528 et FR 2 923 685 décrivent également des têtes d'épilation pour un appareil à épiler avec des pinces d'arrachage entraînées par un moteur électrique comportant un rouleau, sur la périphérie duquel sont disposées des rangées de pinces d'arrachage, formées de lames actionnées par la rotation du rouleau. De même, ces dispositifs ne permettent pas un accès aux zones sensibles ni une épilation très localisée.

### EXPOSE DE L'INVENTION

Un but de l'invention est de remédier au moins en partie aux inconvénients précités et de proposer une tête d'épilation pour un appareil à épiler à pinces d'arrachage de structure simplifiée pouvant être assemblée de manière automatisée, et permettant une utilisation localisée sur toutes les zones à épiler, même les plus difficiles d'accès ou les moins larges.

Ces buts sont atteints avec une tête d'épilation pour un appareil à épiler doté d'un moteur électrique, comprenant un rouleau ayant :
- un arbre central porté par un axe longitudinal et comprenant au moins une came présentant au moins une rainure,
- une cage sensiblement cylindrique de révolution autour de l'axe longitudinal, destinée à être entrainée en rotation autour de l'axe longitudinal par le moteur électrique,
- une pluralité de rangées d'arrachage disposées en périphérie de la cage, chaque rangée d'arrachage comprenant une unique pince d'arrachage montée mobile sur la cage et guidée par l'au moins une rainure de la came, chaque pince d'arrachage comprenant une unique lame d'arrachage,
- une pluralité de barrettes longitudinales agencées respectivement en regard de la pluralité de rangées d'arrachage radialement vers l'extérieur, chaque barrette longitudinale comprenant un orifice traversant ayant un élément d'appui s'étendant radialement par rapport à ladite barrette, la lame d'arrachage de la pince d'arrachage de la rangée d'arrachage correspondante étant agencée pour traverser ledit orifice traversant et pour venir en appui sur l'élément d'appui de sorte à alternativement pincer des poils sur l'élément d'appui et les relâcher lors du mouvement de rotation de la cage par rapport à l'arbre central
dans laquelle les orifices traversants de deux barrettes adjacentes sont décalés longitudinalement et présentent un chevauchement délimitant une zone circonférentielle d'épilation.

Le fait que chaque rangée d'arrachage comprenne une unique pince d'arrachage ayant elle-même une unique lame d'arrachage combiné au fait que les orifices traversants de deux barrettes adjacentes sont décalés longitudinalement et présentent un chevauchement est particulièrement avantageux puisque cela permet de réaliser une tête d'épilation ayant une zone circonférentielle d'épilation étroite, permettant ainsi à l'utilisateur de réaliser une épilation précise.

La tête d'épilation proposée peut comprendre les caractéristiques suivantes, prises seules ou en combinaison :
- chaque pince d'arrachage comprend une base sur laquelle la lame d'arrachage est montée, ladite base comprenant un ergot parcourant la rainure de came de l'arbre central, et la pince d'arrachage comprenant en outre une lame de guidage montée sur la base ;
- chaque barrette comprend en outre un orifice borgne destiné à recevoir une extrémité libre de la lame de guidage, de sorte à confiner ladite lame de guidage à l'intérieur de la tête d'épilation ;
- la lame d'arrachage de chaque pince d'arrachage est agencée inclinée en direction de l'élément d'appui de l'orifice traversant de la barrette correspondante ;
- l'élément d'appui s'étend radialement par rapport à la barrette d'une épaisseur supérieure à 1 mm, par exemple de l'ordre de 1.4 mm ;
- l'orifice traversant a en outre un élément opposé à l'élément d'appui, l'élément opposé et ledit élément d'appui s'étendant radialement par rapport à la barrette de part et d'autre de l'orifice traversant, dans laquelle une largeur d'ouverture est définie entre l'élément opposé à l'élément d'appui et ledit élément d'appui, et la largeur d'ouverture étant inférieure à 3 mm, de préférence inférieure à 2.5 mm ;
- une largeur d'ouverture fonctionnelle est obtenue en soustrayant à la largeur d'ouverture une épaisseur de la lame d'arrachage, la largeur d'ouverture fonctionnelle étant inférieure à 2 mm.

Selon un exemple de réalisation, les éléments d'appui de deux barrettes adjacentes sont longitudinalement du même côté des orifices traversants correspondants. Une largeur de chevauchement est définie comme la plus courte distance selon la direction longitudinale entre un élément d'appui d'une barrette et un élément opposé à un élément d'appui d'une barrette adjacente, et de préférence un ratio entre la largeur de chevauchement et la largeur d'ouverture est inférieur à 0.5, de préférence environ égal à 0.35.

Selon un autre exemple de réalisation, les éléments d'appui de deux barrettes adjacentes sont longitudinalement de côtés opposés des orifices traversants correspondants. Une largeur de chevauchement est définie entre les éléments d'appui de deux barrettes adjacentes, et de préférence un ratio entre la largeur de chevauchement et la largeur d'ouverture est inférieur à 0.5, de préférence environ égal à 0.35.

La tête d'épilation décrite ci-dessus peut également présenter une largeur de la zone circonférentielle d'épilation comprise entre 0.5 mm et 1.5 mm, de préférence comprise entre 0.7 mm et 1 mm, de préférence encore de l'ordre de 0.8 mm.

La tête d'épilation peut comprendre en outre un support configuré pour maintenir le rouleau et comprenant deux flasques latéraux, le support étant monté amovible par rapport au boîtier contenant le moteur électrique. De préférence, les flasques latéraux présentent une forme plongeante en direction de l'axe longitudinal, recouvrant partiellement le rouleau, de sorte à épouser une zone de peau présentant des poils.

Selon un autre aspect, il est proposé un appareil à épiler comprenant une tête d'épilation telle que décrite précédemment, et un boîtier contenant un moteur électrique, le boîtier étant configuré pour être tenu dans une main lors d'une utilisation.

De préférence, le boîtier et la tête d'épilation forment un ensemble étanche, de sorte que l'appareil à épiler puisse être utilisé dans un environnement humide.

### DESCRIPTION DES FIGURES

D'autres caractéristiques, buts et avantages de l'invention ressortiront de la description qui suit, qui est purement illustrative et non limitative, et qui doit être lue en regard des dessins annexés sur lesquels :
La figure 1 est une vue de face d'une tête d'épilation selon un mode de réalisation de la présente invention.
La figure 2 est une vue en perspective du rouleau rotatif d'une tête d'épilation selon une première variante de réalisation de l'invention, une seule rangée d'arrachage étant représentée pour plus de clarté.
La figure 3 est une vue en coupe longitudinale effectuée avec un plan passant au milieu de la rangée d'arrachage de la figure 2.
La figure 4 est une vue de côté du rouleau rotatif, certains composants étant retirés pour plus de clarté.
La figure 5 est une vue en perspective éclatée du rouleau rotatif de la figure 2.
La figure 6 est une vue en perspective de la cage de la tête d'épilation.
La figure 7 est une vue en perspective de l'arbre central de la tête d'épilation, sur lequel est monté une pince d'arrachage.
La figure 8A représente une vue de face de la tête d'épilation selon un premier mode de réalisation, dans lequel les éléments d'appui de deux barrettes adjacentes sont longitudinalement du même côté des orifices traversants correspondants.
La figure 8B représente une vue de face de la tête d'épilation selon un deuxième mode de réalisation, dans lequel les éléments d'appui de deux barrettes adjacentes sont longitudinalement de côtés opposés des orifices traversants correspondants.

Seuls les éléments nécessaires à la compréhension de l'invention ont été représentés. Pour faciliter la lecture des dessins, les éléments similaires portent des références identiques sur l'ensemble des figures.

### DESCRIPTION DETAILLEE DE L'INVENTION

Les figures 1 à 5 illustrent un rouleau rotatif 1 d'une tête d'épilation pour un appareil à épiler électrique selon la présente invention.

Le rouleau rotatif 1 est configuré pour être entrainé en rotation par un moteur électrique relié à un train d'engrenage (non illustré), fournissant le mouvement de rotation au rouleau rotatif de la tête d'épilation autour d'un axe longitudinal X-X représenté sur la figure 3, par exemple par l'intermédiaire d'un pignon 30 et d'une roue dentée 33. L'axe longitudinal X-X définit une direction longitudinale du rouleau.

L'appareil à épiler électrique comprend généralement un boîtier creux réalisé de préférence en matière plastique et de manière à pouvoir être tenu dans une main et renfermant le moteur électrique et le train d'engrenage. De préférence, le boîtier est sensiblement allongé et s'étend selon une direction orthogonale à la direction longitudinale du rouleau.

De préférence, le boîtier et la tête d'épilation forment un ensemble étanche, de sorte que l'appareil à épiler électrique peut être utilisé dans un environnement humide, par exemple sous une douche, sans présenter de risque pour un utilisateur de l'appareil.

Dans la suite de la description, on entendra par « environ » une tolérance de variation inférieure à 10% par rapport à une valeur centrale indiquée.

La tête d'épilation comprend un support 46 configuré pour tenir le rouleau 1.

Dans le mode de réalisation illustré sur la figure 1, le support 46 comprend des flasques latéraux (47,48) qui sont configurés pour tenir le rouleau 1. Le support 46 peut être muni de moyens de fixation sur une partie supérieure du boîtier de l'appareil à épiler ou être monté de manière amovible sur le boîtier.

Les flasques latéraux (47,48) définissent en leur partie supérieure une fenêtre d'épilation centrée par rapport au rouleau rotatif 1, laissant apparaître les pinces d'arrachage du rouleau rotatif 1. Les flasques latéraux (47,48) présentent de préférence une forme plongeante en direction de l'axe longitudinal, recouvrant partiellement le rouleau 1, de sorte à épouser une zone de peau présentant des poils. Cette forme plongeante permet en particulier d'attirer la peau sur laquelle la tête d'épilation est appliquée, par effet ventouse par exemple, afin que les pinces d'arrachage soient en contact avec la peau et puissent pincer des poils les plus courts.

En outre, les flasques latéraux (47,48) forment des caches-épaules permettant également un appui confortable sur des zones sensibles.

La figure 2 illustre une vue en perspective du rouleau rotatif 1, sur laquelle une seule barrette 17 est montée. Le rouleau rotatif 1 comporte plusieurs rangées d'arrachage (2,2') disposées en périphérie d'une cage 10. De préférence, le rouleau rotatif 1 comprend six rangées d'arrachage uniformément réparties sur sa circonférence. Pour des raisons de clarté des dessins, la totalité des rangées d'arrachage assemblées sur la cage 10 n'ont pas été représentées sur les figures 2 à 5.

Les rangées d'arrachage 2 comprennent chacune une unique pince d'arrachage 29 montée mobile sur la cage 10. Chaque pince d'arrachage 29 comprend une unique lame d'arrachage 5. En fonctionnement, et comme cela sera expliqué par la suite, un mouvement longitudinal de va et vient des lames d'arrachage 5 réparties sur la circonférence du rouleau 1 définit une zone circonférentielle active, le long de laquelle peut avoir lieu un arrachage de poils.

Comme illustré sur les figures 3 à 6, la cage 10 présente une forme sensiblement cylindrique creuse. La cage 10 a une surface intérieure formant de préférence un cylindre de révolution configuré pour recevoir un arbre central 12, et une surface extérieure ayant typiquement une forme de prisme droit régulier. De préférence et dans l'exemple de réalisation représenté, la surface extérieure a une forme de prisme à base hexagonale dont les six côtés sont prolongés par des faces rectangulaires. Comme cela est illustré sur la figure 6, de même que les autres faces rectangulaires, la face rectangulaire 25, correspondant à la rangée d'arrachage 2, présente deux arêtes latérales parallèles entre elles, orthogonales à un côté 20 et formant des hauteurs du prisme. Chaque arête est délimitée par une cloison 21, s'étendant sur la surface extérieure de la cage, et sensiblement orthogonale à la face rectangulaire 25. La cloison 21 comprend un rebord 22 rentrant orienté vers la face rectangulaire 25, de sorte à définir un logement pour la lame d'arrachage 5 de la rangée d'arrachage 2 correspondante. Ainsi, chaque arête formant une hauteur du prisme est délimitée par deux cloisons formant un angle d'environ 60° et sensiblement orthogonales à deux faces rectangulaires adjacentes, c'est-à-dire disposées successivement sur la circonférence du rouleau.

De manière générale, on entendra par « vers l'extérieur » une orientation vers l'extérieur du cylindre, par opposition à « vers l'intérieur », désignant une orientation vers l'axe longitudinal X-X central du cylindre. On entendra par pièce « radiale » une pièce s'étendant radialement sur une pièce du rouleau 1, c'est-à-dire orthogonalement à l'axe longitudinal, par opposition à une pièce « longitudinale », s'étendant selon la direction longitudinale. On entendra par deux parties adjacentes des parties disposées successivement selon la circonférence du rouleau, indépendamment d'un éventuel contact entre les parties.

Selon l'exemple présenté, une ouverture traversante 24 de forme oblongue est réalisée dans la face rectangulaire 25, de sorte qu'une partie inférieure de la pince d'arrachage 29 (représentée sur la figure 4) de la rangée d'arrachage 2 correspondante peut traverser la cage 10 en direction de l'arbre central 12. Un agencement des éléments lors d'un assemblage apparaitra plus clairement au regard de la vue éclatée du rouleau 1 représentée sur la figure 5.

De préférence, la cage 10 est réalisée en une matière plastique, par exemple de l'Acrylonitrile butadiène styrène (ABS), typiquement par une technique d'injection.

La cage 10 est solidaire, sur une première face latérale, typiquement sur une base hexagonale, du pignon 30 et est de préférence réalisée en une seule pièce avec ce dernier par la même opération d'injection par exemple. Le pignon 30 comprend des dents à sa périphérie, configurées pour transmettre un mouvement de rotation.

Les arrêtes de la cage 10 se prolongent au niveau d'une deuxième face latérale, à l'opposé du pignon 30, par des tiges 31 faisant saillie vers l'extérieur du cylindre par rapport à la deuxième face latérale. Les tiges 31 sont sensiblement cylindriques, et destinées à s'insérer chacune dans des orifices 32 correspondants et compris dans la roue dentée 33 dans une étape d'assemblage du rouleau rotatif 1.

La figure 4 illustre une vue de côté de la cage 10, présentant le pignon 30, l'arbre central 12, et une section transversale de la lame d'arrachage 5 de la pince d'arrachage 29 assemblée sur la cage 10. Comme illustré sur la figure 4, la section transversale de la lame d'arrachage 5 est plane et a sensiblement une forme de T. Une extrémité libre de la lame d'arrachage 5 est configurée pour être amenée au contact d'une surface d'appui, située à proximité d'un orifice traversant 18 d'une barrette 17 (représentés figure 5) correspondant à la rangée d'arrachage 2, au cours d'une utilisation afin de pincer un poil.

La figure 7 illustre la pince d'arrachage 29 montée sur une rainure de came. La pince d'arrachage 29 comprend une base formée d'une entretoise 27, sur laquelle la lame d'arrachage 5 est montée. La lame d'arrachage 5 est de préférence inclinée en direction de la surface d'appui, par exemple d'un angle d'environ 9° par rapport à un plan vertical orthogonal à l'entretoise 27. Le fait que la lame d'arrachage 5 soit inclinée en direction de la surface d'appui permet de garantir que l'extrémité de la lame vienne correctement en appui sur la surface d'appui, pour maximiser le pinçage.

Dans l'exemple de réalisation représenté, la pince d'arrachage 29 comprend en outre une seconde lame ou lame de guidage 6, fixée au niveau de sa partie inférieure sur l'entretoise 27. La lame de guidage 6 n'est cependant pas configurée pour arracher des poils, et n'est donc pas une partie active de la pince d'arrachage 29. Il est à noter que la lame d'arrachage 5 et la lame de guidage 6 peuvent être formées d'un seul tenant avec l'entretoise 27. Comme illustré notamment sur la figure 5, la barrette 17 comprend dans ce cas un orifice borgne 28 destiné à recevoir l'extrémité libre de la lame de guidage 6, de sorte à confiner la lame de guidage 6 à l'intérieur de la tête d'épilation. La lame de guidage 6 est utile pour l'équilibrage des efforts pour le fonctionnement de la pince d'arrachage 29.

De préférence, la lame d'arrachage 5, la lame de guidage 6 et l'entretoise 27 sont réalisées par découpage et pliage d'une tôle en acier, par exemple une tôle d'une épaisseur d'environ 0.3 mm.

L'entretoise 27 comprend des bords longitudinaux 34 faisant saillie vers l'extérieur, c'est-à-dire du même côté que la lame d'arrachage 5 par rapport à l'entretoise 27, de sorte à pourvoir s'insérer dans le logement défini sur la cage 10, en étant retenue par les rebords 22.

Comme illustré sur la figure 7, l'entretoise 27 comprend en sa partie inférieure un ergot 16. De préférence, l'ergot 16 est formé dans un matériau différent de celui de la lame d'arrachage 5 et/ou de la lame de guidage 6, le matériau étant choisi pour optimiser le glissement dans la rainure de la came. On choisira donc par exemple un matériau ayant un faible coefficient de frottement.

Typiquement l'ergot 16 est fixé décalé par rapport au centre de la base formée de l'entretoise 27, par exemple par rivetage, afin de compenser un déséquilibrage dû aux formes différentes de la lame d'arrachage 5 et de la lame de guidage 6. Il fait saillie vers l'intérieur, du côté opposé à la lame d'arrachage 5 par rapport à l'entretoise 27, de sorte que, lorsque la pince d'arrachage 29 est montée mobile sur la cage 10 par insertion par le côté 20, l'ergot 16 s'insère dans l'ouverture 24 de la face rectangulaire 25, orienté en direction de l'arbre central 12.

Ainsi, l'ergot 16 est configuré pour parcourir, en étant guidé par la cage 10, une rainure d'une came 15 de l'arbre central 12 lors d'une utilisation de l'appareil. La section transversale de la lame d'arrachage 5 est amenée, au cours d'une rotation du rouleau 1, au contact de la surface d'appui plane disposée en vis-à-vis, de manière alternative, de sorte à alternativement pincer un poil et le libérer.

L'arbre central 12 a une forme sensiblement cylindrique de révolution autour de l'axe longitudinal X-X. L'arbre central 12 présente une partie centrale ayant un diamètre externe inférieur à un diamètre du cylindre définissant la surface interne de la cage 10, de sorte que la partie centrale de l'arbre central 12 peut être insérée dans la cage 10. L'arbre central 12 peut être réalisé en métal, par exemple en aluminium, par une technique d'usinage notamment, ou en Zamak, par une technique d'injection notamment.

La came 15 est portée par l'arbre central 12, cette came 15 comprenant au moins une rainure (14,14',14") permettant un guidage de la pince d'arrachage 29.

Selon un exemple particulier tel qu'illustré à la figure 5, la partie centrale de l'arbre central 12 comprend la came 15 cylindrique présentant sur sa périphérie une pluralité de rainures parallèles entre elles, typiquement trois rainures (14,14',14").

Le profil d'une rainure de la came 15 détermine l'amplitude et le sens du mouvement de translation longitudinale de la pince d'arrachage 29 lorsqu'elle est entraînée en rotation autour de l'axe longitudinal de l'arbre central 12. La pluralité de rainures parallèles permet avantageusement de modifier l'amplitude du mouvement de la pince d'arrachage 29. En effet, les pinces d'arrachages 29 peuvent être décalées les unes par rapport aux autres.

Selon un exemple de réalisation, la came est formée d'un seul tenant où la rainure présente typiquement un profil continu à contour fermé comprenant des zones en pente, afin de guider l'ergot 16 de sorte à réaliser la fermeture de la pince d'arrachage 29.

Selon un autre exemple de réalisation illustré notamment aux figures 5 et 7, la came 15 comprend une portion de came 35 mobile ayant une pluralité de rainures (19, 19', 19") et montée sur l'arbre central 12 de sorte à pouvoir coulisser selon l'axe longitudinal X-X sous la poussée d'un ressort de rappel 36, orienté parallèlement à l'axe longitudinal, dans le sens de la fermeture de la pince d'arrachage 29. Au regard de la vue en coupe du rouleau 1 représentée sur la figure 3, le ressort de rappel 36 forme un moyen de compensation de jeux de fabrication, de montage ou d'une usure et garantit ainsi un contact permanent de la lame d'arrachage 5 avec la surface d'appui. L'effort de fermeture de la pince d'arrachage 29 par le ressort de rappel 36 est déterminé de manière à assurer un serrage optimum permettant de bien saisir un poil, sans pour autant le couper lors d'un arrachage. Une force de serrage de la pince d'arrachage 29 est ainsi constante dans le temps et bien maîtrisée, sans que des réglages soient nécessaires au montage ou pendant l'utilisation.

Chaque rainure (19, 19', 19") de la came mobile 35 se trouve dans le prolongement d'une rainure correspondante (14,14',14") de la came fixe 15, de sorte à former un contour continu de rainure sur le pourtour de l'arbre central 12, contour qui est parcouru par l'ergot 16 lors de son entraînement en rotation autour de l'axe longitudinal X-X. Chaque rainure (19, 19', 19") comprend une zone coudée à assez forte inclinaison, correspondant en utilisation à une approche de la lame d'arrachage 5 sur la surface d'appui correspondante, et permettant d'obtenir une fermeture rapide de la pince d'arrachage 29 pour bien saisir un poil à épiler.

La came mobile 35 est de préférence réalisée en une matière plastique ayant un faible coefficient de frottement, par exemple une matière thermoplastique à base de polyoxyméthylène (POM), par une technique d'injection notamment.

L'arbre central 12 présente également des extrémités 11, ayant un diamètre plus faible que la partie centrale, et configurées pour former des paliers de rotation pour le pignon 30 et respectivement la roue dentée 33. Les extrémités 11 sont montées fixes par rapport au boîtier de l'appareil à épiler, ou de préférence dans les flasques latéraux (47,48), eux-mêmes étant fixes par rapport au boîtier de l'appareil à épiler.

Dans la tête d'épilation proposée, la face rectangulaire 25 du côté 20 correspondant à la rangée d'arrachage 2 est recouverte par une barrette 17 disposée en périphérie du rouleau 1. Il en est de même pour les autres rangées d'arrachage uniformément réparties sur la circonférence du rouleau 1.

Comme illustré sur la figure 5, la barrette 17 comprend une base sensiblement rectangulaire 38 de dimensions proches de la face rectangulaire 25. Les extrémités de la base rectangulaire 38 présentent sur une face interne des protubérances formant deux bords inférieurs 42 recourbés vers l'intérieur, configurés pour se fixer sur les rebords 22 des cloisons 21 de la face rectangulaire 25.

La barrette 17 comprend également un orifice traversant 18 central sensiblement rectangulaire s'étendant radialement dans la direction transversale à l'axe longitudinal X-X, de sorte que la lame d'arrachage 5 passe à travers l'orifice traversant 18. L'orifice traversant 18 forme ainsi une fenêtre d'arrachage s'étendant radialement vers l'extérieur du rouleau rotatif 1 et selon la circonférence du rouleau rotatif 1. L'orifice traversant 18 est bordé par un élément d'appui 7 comprenant une face plane bordant l'orifice traversant 18 et formant la surface d'appui de la lame d'arrachage 5 lors de son mouvement alternatif de translation selon la direction longitudinale.

De préférence, l'élément d'appui 7 est réalisé en une seule pièce avec la barrette 17 par une technique d'injection d'une matière plastique, par exemple de l'ABS. L'élément d'appui 7 présente une épaisseur calculée pour résister sans se déformer au contact de la lame d'arrachage 5. L'élément d'appui 7 présente typiquement une épaisseur supérieure à 1 mm, de sorte à avoir une rigidité suffisante pour ne pas se déformer lorsqu'une force d'environ 3N lui est appliquée par la lame d'arrachage 5. De plus, l'élément d'appui 7 a une épaisseur radiale, c'est-à-dire une hauteur de la protubérance qu'il forme par rapport à la surface externe de la barrette 17, supérieure à 1 mm. Typiquement, l'épaisseur radiale est d'environ 1.38 mm. L'élément d'appui 7 doit avoir une épaisseur radiale suffisante pour permettre un contact et un pinçage correct d'un poil, de sorte à l'arracher sans le casser.

Dans un mode de réalisation, l'orifice traversant 18 est bordé par en outre un élément opposé 8 à l'élément d'appui 7, disposé de sorte que l'élément opposé 8 et l'élément d'appui 7 s'étendent radialement par rapport à la barrette 17 de part et d'autre de l'orifice traversant 18. De préférence, l'élément d'appui 7 et l'élément opposé 8 présentent des surfaces sensiblement planes et parallèles entre elles.

La figure 1 illustre une vue assemblée du rouleau 1 sur laquelle on identifie précisément deux barrettes (17,17') consécutives présentant chacune un orifice traversant (18,18'). Les orifices (18,18') de deux barrettes (17,17') adjacentes, c'est-à-dire disposées successivement selon la circonférence du rouleau 1 sont décalées longitudinalement et présentent un chevauchement délimitant une zone circonférentielle d'épilation. On entendra par « zone circonférentielle » une zone s'étendant selon une certaine largeur selon la direction longitudinale le long de la circonférence du rouleau. On entendra par « décalés longitudinalement » que la zone circonférentielle délimitée par l'orifice traversant 18 d'une première barrette 17 n'est pas identique à la zone circonférentielle délimitée par l'orifice traversant 18' d'une deuxième barrette 17' adjacente à la première barrette, mais que les deux zones circonférentielles présentent une zone commune correspondant au chevauchement.

On entendra par largeur une distance entre deux éléments, mesurée selon la direction longitudinale, typiquement de manière orthogonale à une surface plane d'un élément d'appui.

Une largeur d'ouverture d'une barrette 17 est définie comme la largeur entre l'élément d'appui 7 et l'élément opposé 8 à l'élément d'appui. La largeur d'ouverture correspond à une distance longitudinale entre une face plane au regard de l'orifice traversant 18 de l'élément 8 opposé à l'élément d'appui et une face plane au regard de l'orifice traversant 18 de l'élément d'appui 7. La largeur d'ouverture est inférieure à 3 mm, de préférence inférieure à 2.5 mm. Typiquement, la largeur d'ouverture est environ égale à 2.1 mm.

On définit également une largeur d'ouverture fonctionnelle, correspondant à la largeur d'ouverture, à laquelle on soustrait une épaisseur de la lame d'arrachage. De préférence, la largeur d'ouverture fonctionnelle est inférieure à 2 mm. Il est à noter que la lame d'arrachage peut par exemple avoir une épaisseur de 0.3 mm.

Dans un premier mode de réalisation illustré sur la figure 8A, les éléments d'appui (7,7') de deux barrettes (17,17') adjacentes sont longitudinalement du même côté des orifices traversants (18,18') correspondants. Les pinces d'arrachage (29,29') de deux barrettes (17,17') adjacentes se déplacent dans le même sens selon l'axe longitudinal X-X lorsqu'elles se translatent pour pincer un poil contre la surface d'appui. Le sens de pincement selon ce premier mode de réalisation est représenté à la figure 8A par la flèche F1. Ce premier mode de réalisation permet un assemblage simplifié de la tête d'épilation.

La largeur de chevauchement (Lc1) est définie dans ce mode de réalisation comme la plus courte distance entre un élément d'appui 7' d'une barrette 17' et un élément opposé 8 à un élément d'appui 7 d'une barrette adjacente 17. La largeur de chevauchement (Lc1) est définie comme la distance mesurée orthogonalement entre les deux surfaces internes des éléments 7' et 8, en regard l'une de l'autre et sensiblement planes et parallèles entre elles. La distance la plus courte correspond également à la plus courte des deux distances longitudinales que l'on peut définir entre un élément d'appui (7,7') d'une première barrette (17,17') et un élément opposé (8',8) à un élément d'appui (7',7) d'une deuxième barrette (17',17) adjacente.

Dans le mode de réalisation de la figure 8A, la largeur de zone active (La1) est la distance longitudinale entre les deux autres éléments des deux barrettes (17,17') adjacentes, c'est-à-dire la distance entre l'élément d'appui 7 de la première barrette 17 et l'élément 8' opposé à l'élément d'appui 7' de la deuxième barrette 17' adjacente.

Comme illustré à la figure 8A, la largeur de chevauchement (Lc1) est donc mesurée entre l'élément d'appui 7' et l'élément opposé 8, et la largeur de zone active (La1) est mesurée entre l'élément d'appui 7 et l'élément opposé 8'.

Dans un second mode de réalisation préférentiel illustré sur la figure 8B, les éléments d'appui (7,7') de deux barrettes (17,17') adjacentes sont longitudinalement de côtés opposés des orifices traversants correspondants. Les pinces d'arrachage (29,29') de deux barrettes (17,17') adjacentes se déplacent dans des sens opposés selon l'axe longitudinal X-X lorsqu'elles se translatent pour pincer un poil contre la surface d'appui correspondante. Les deux sens de pincement selon ce deuxième mode de réalisation sont représentés à la figure 8B par les flèches F2a et F2b. Ce second mode de réalisation permet de définir une ligne de pinçage des poils plus étroite que dans le premier mode de réalisation précédent, et par conséquent de permettre une épilation plus précise. Cette ligne de pinçage correspond à la zone circonférentielle d'épilation.

Une largeur de chevauchement (Lc2) est définie entre les éléments d'appui (7,7') de deux barrettes (17,17') adjacentes. La largeur de chevauchement (Lc2) est définie comme la distance mesurée orthogonalement entre les deux surfaces internes des éléments (7,7'), en regard l'une de l'autre et sensiblement planes et parallèles entre elles.

Dans le mode de réalisation de la figure 8B, la largeur de zone active (La2) est la distance longitudinale entre les deux autres éléments des deux barrettes (17,17') adjacentes, c'est-à-dire entre les deux éléments opposés (8,8') des deux barrettes (17,17') adjacentes.

On notera que quel que soit le mode de réalisation en fonctionnement, les définitions de largeurs données précédemment dans le premier et le second mode de réalisation correspondent à des distances identiques, donc Lc1=Lc2 et La1=La2.

De préférence, un ratio entre la largeur de chevauchement et la largeur d'ouverture est inférieur à 0.5, typiquement, le ratio vaut environ 0.35.

La largeur de chevauchement est par exemple inférieure à 1 mm, de préférence inférieure à 0.8 mm, typiquement égale à 0.725 mm.

La zone active a une largeur typiquement inférieure à 4 mm.

Cela permet à un utilisateur d'avoir accès à une zone à épiler peu large, et d'arracher des poils dans la zone à épiler avec une grande précision.

Typiquement, il peut s'agir d'une zone à épiler sur le visage, par exemple le bord des lèvres ou l'écart inter-sourcilier.

Dans le mode de réalisation illustré sur les figures 8A et 8B, les éléments 7 et 8 de l'orifice traversant 18 sont symétriquement disposés de part et d'autre de l'orifice traversant 18, et présentent une face interne faisant face à l'orifice traversant 18 sensiblement plane, et une face externe ondulée.

L'élément opposé 8 peut également être réalisé dans la même pièce que la barrette 17 par injection de matière plastique.

### Description d'un assemblage

Selon un exemple de réalisation, l'assemblage du rouleau rotatif 1 se fait en introduisant l'arbre central 12 à l'intérieur de la cage 10.

Comme illustré sur la figure 3, l'arbre central 12 est un sous-ensemble qui a été préalablement réalisé par le montage de la came mobile 35 et du ressort de rappel 36, inséré dans la came mobile 35, et dont une première extrémité vient en appui sur une paroi interne d'un logement cylindrique à l'intérieur de la came mobile 35, une deuxième extrémité, opposée à la première extrémité, prenant appui contre une surface interne latérale de l'arbre centrale 12.

La pince d'arrachage 29 comprenant la lame mobile 5 est ensuite introduite dans le logement de la cage 10, par l'exercice d'une légère pression, afin de faire passer la pince d'arrachage 29 en dessous des rebords 22, de sorte que l'ergot 16 traverse l'ouverture 24 pour s'insérer dans une rainure (14,14',14") de la came 15 et/ou une rainure (19,19', 19") de la came mobile 35.

Comme illustré sur les figures 5 et 6, les ouvertures 24 de deux faces rectangulaires 25 consécutives sont décalées axialement sur la circonférence de la cage 10, ce qui permet une orientation rapide en vue du montage des lames mobiles décalées axialement sur la circonférence du rouleau rotatif 1. Lorsque toutes les lames mobiles ont été montées sur les six côtés de la cage 10, on vient insérer de force les barrettes sur la périphérie de la cage, les bords inférieurs 42 d'une barrette 17 venant se fixer sur les rebords 22 des cloisons 21 de la face rectangulaire 25 de la cage 10. On finit l'assemblage du rouleau rotatif 1 par le montage de la roue dentée 33 à l'extrémité des tiges 31 de la cage 10.

### Description d'une utilisation

En fonctionnement, le pignon 30 et la roue dentée 33 reçoivent un mouvement de rotation du moteur électrique du boîtier, ce qui entraîne une rotation de la cage 10 autour de l'axe longitudinal X-X de l'arbre central 12 monté fixe. La cage 10 entraîne les lames mobiles 5 qui suivent les rainures des cames (15,35) et se déplacent en un mouvement de translation alternative, leurs bords de pincement inclinés en direction des parois radiales 7 viennent en appui contre celles-ci. Les pinces d'arrachage formées d'une lame d'arrachage 5 mobile et d'un élément d'appui 7 en vis-à-vis sont ainsi fermées en enserrant les poils qui sont ensuite arrachés de par la rotation du rouleau 1.

## Revendications

1. Tête d'épilation pour un appareil à épiler doté d'un moteur électrique, comprenant un rouleau (1) ayant :
- un arbre central (12) porté par un axe longitudinal et comprenant au moins une came (15) présentant au moins une rainure (14),
- une cage (10) sensiblement cylindrique de révolution autour de l'axe longitudinal, destinée à être entrainée en rotation autour de l'axe longitudinal par le moteur électrique,
- une pluralité de rangées d'arrachage (2) disposées en périphérie de la cage (10), chaque rangée d'arrachage (2) comprenant une unique pince d'arrachage (29) montée mobile sur la cage (10) et guidée par l'au moins une rainure (14) de la came (15), chaque pince d'arrachage (29) comprenant une unique lame d'arrachage (5),
- une pluralité de barrettes (17) longitudinales agencées respectivement en regard de la pluralité de rangées d'arrachage (2) radialement vers l'extérieur, chaque barrette (17) longitudinale comprenant un orifice traversant (18) ayant un élément d'appui (7) s'étendant radialement par rapport à ladite barrette (17), la lame d'arrachage (5) de la pince d'arrachage (29) de la rangée d'arrachage (2) correspondante étant agencée pour traverser ledit orifice traversant (18) et pour venir en appui sur l'élément d'appui (7) de sorte à alternativement pincer des poils sur l'élément d'appui (7) et les relâcher lors du mouvement de rotation de la cage (10) par rapport à l'arbre central (12)
dans laquelle les orifices traversants (18,18') de deux barrettes adjacentes (17,17') sont décalés longitudinalement et présentent un chevauchement délimitant une zone circonférentielle d'épilation.

2. Tête d'épilation selon la revendication 1, dans laquelle chaque pince d'arrachage (29) comprend une base (27) sur laquelle la lame d'arrachage (5) est montée, ladite base (27) comprenant un ergot (16) parcourant la rainure (14) de came (15) de l'arbre central (12), et la pince d'arrachage (29) comprenant en outre une lame de guidage (6) montée sur la base (27).

3. Tête d'épilation selon la revendication 2, dans laquelle chaque barrette (17) comprend en outre un orifice borgne (28) destiné à recevoir une extrémité libre de la lame de guidage (6), de sorte à confiner ladite lame de guidage (6) à l'intérieur de la tête d'épilation.

4. Tête d'épilation selon l'une quelconque des revendications 1 à 3, dans laquelle la lame d'arrachage (5) de chaque pince d'arrachage (29) est agencée inclinée en direction de l'élément d'appui (7) de l'orifice traversant (18) de la barrette (17) correspondante.

5. Tête d'épilation selon l'une quelconque des revendications précédentes, dans laquelle l'élément d'appui (7) s'étend radialement par rapport à la barrette (17) d'une épaisseur supérieure à 1mm.

6. Tête d'épilation selon l'une quelconque des revendications précédentes, dans laquelle l'orifice traversant (18) a en outre un élément opposé (8) à l'élément d'appui (7), l'élément opposé (8) et ledit élément d'appui (7) s'étendant radialement par rapport à la barrette (17) de part et d'autre de l'orifice traversant (18), dans laquelle une largeur d'ouverture est définie entre l'élément opposé (8) à l'élément d'appui (7) et ledit élément d'appui (7), et la largeur d'ouverture étant inférieure à 3 mm, de préférence inférieure à 2.5 mm.

7. Tête d'épilation selon la revendication 6, dans laquelle les éléments d'appui (7,7') de deux barrettes adjacentes (17,17') sont longitudinalement du même côté des orifices traversants (18,18') correspondants.

8. Tête d'épilation selon la revendication 7, dans laquelle une largeur de chevauchement est définie comme la plus courte distance selon la direction longitudinale entre un élément d'appui (7) d'une barrette (17) et un élément opposé (8') à un élément d'appui (7') d'une barrette adjacente (17'), et dans laquelle un ratio entre la largeur de chevauchement et la largeur d'ouverture est inférieur à 0.5, de préférence environ égal à 0.35.

9. Tête d'épilation selon la revendication 6, dans laquelle les éléments d'appui (7,7') de deux barrettes adjacentes (17,17') sont longitudinalement de côtés opposés des orifices traversants (18,18') correspondants.

10. Tête d'épilation selon la revendication 9, dans laquelle une largeur de chevauchement est définie entre les éléments d'appui (7,7') de deux barrettes adjacentes (17,17'), et dans laquelle un ratio entre la largeur de chevauchement et la largeur d'ouverture est inférieur à 0.5, de préférence environ égal à 0.35.

11. Tête d'épilation selon l'une quelconque des revendications précédentes, dans laquelle la zone circonférentielle d'épilation a une largeur comprise entre 0.5 mm et 1.5 mm, de préférence comprise entre 0.7 mm et 1 mm.

12. Tête d'épilation selon l'une quelconque des revendications précédentes, comprenant en outre un support (46) configuré pour maintenir le rouleau (1) et comprenant deux flasques latéraux (47,48), le support (46) étant monté amovible par rapport au boîtier contenant le moteur électrique.

13. Tête d'épilation selon la revendication 12, dans lequel les flasques latéraux (47,48) présentent une forme plongeante en direction de l'axe longitudinal, recouvrant partiellement le rouleau (1), de sorte à épouser une zone de peau présentant des poils.

14. Appareil à épiler comprenant une tête d'épilation selon l'une quelconque des revendications précédentes, et un boîtier contenant un moteur électrique, le boîtier étant configuré pour être tenu dans une main lors d'une utilisation.

15. Appareil à épiler selon la revendication 14, dans lequel le boîtier et la tête d'épilation forment un ensemble étanche, de sorte que l'appareil à épiler puisse être utilisé dans un environnement humide.

## Patentansprüche

1. Epilierkopf für ein Epiliergerät mit Elektromotor, umfassend eine Walze (1) mit:
- einer zentralen Welle (12), die von einer Längsachse getragen wird und mindestens einen Nocken (15) mit mindestens einer Nut (14) aufweist,
- einem um die Längsachse im Wesentlichen zylindrischen Käfig (10), der dazu bestimmt ist, von dem Elektromotor um die Längsachse in Drehung versetzt zu werden,
- einer Vielzahl von Zupfreihen (2), die um den Umfang des Käfigs (10) herum angeordnet sind, wobei jede Zupfreihe (2) eine einzelne Zupfzange (29) umfasst, die beweglich auf dem Käfig (10) angebracht ist und durch die zumindest eine Nut (14) des Nockens (15) geführt wird, wobei jede Zupfzange (29) eine einzelne Zupflamelle (5) umfasst,
- einer Vielzahl von Längsstäben (17), die jeweils gegenüber der Vielzahl von Zupfreihen (2) radial nach außen angeordnet sind, wobei jeder Längsstab (17) eine Durchtrittsöffnung (18) mit einem Stützelement (7) aufweist, das sich radial in Bezug auf den Stab (17) erstreckt wobei die Zupflamelle (5) der Zupfzange (29) der entsprechenden Zupfreihe (2) so angeordnet ist, dass sie durch die Durchtrittsöffnung (18) hindurchgeht und auf dem Stützelement (7) zur Anlage kommt, um während der Drehbewegung des Käfigs (10) in Bezug auf die zentrale Welle (12) abwechselnd Haare an dem Stützelement (7) einzuklemmen und sie freizugeben, wobei die Durchtrittsöffnungen (18, 18') von zwei angrenzenden Stäben (17, 17') in Längsrichtung versetzt sind und eine Überlappung aufweisen, die eine umlaufende Epilationszone abgrenzt.

2. Epilierkopf nach Anspruch 1, wobei jede Zupfzange (29) eine Basis (27) umfasst, auf der die Zupflamelle (5) angebracht ist, wobei die Basis (27) eine Nase (16) umfasst, die durch Nut (14) des Nockens (15) der zentralen Welle (12) verläuft, und die Zupfzange (29) weiter eine auf der Basis (27) angebrachte Führungslamelle (6) umfasst.

3. Epilierkopf nach Anspruch 2, wobei jeder Stab (17) weiter eine Blindöffnung (28) zur Aufnahme eines freien Endes der Führungslamelle (6) umfasst, um die Führungslamelle (6) innerhalb des Epilierkopfes einzugrenzen.

4. Epilierkopf nach einem der Ansprüche 1 bis 3, wobei die Zupflamelle (5) jeder Zupfzange (29) in Richtung des Stützelements (7) der Durchtrittsöffnung (18) des entsprechenden Stabs (17) geneigt angeordnet ist.

5. Epilierkopf nach einem der vorstehenden Ansprüche, wobei sich das Stützelement (7) in Bezug auf den Stab (17) mit einer Dicke von mehr als 1 mm radial erstreckt.

6. Epilierkopf nach einem der vorstehenden Ansprüche, wobei die Durchtrittsöffnung (18) weiter ein dem Stützelement (7) gegenüberliegendes Element (8) aufweist, wobei sich das gegenüberliegende Element (8) und das Stützelement (7) in Bezug auf den Stab (17) auf beiden Seiten der Durchtrittsöffnung (18) radial erstrecken, wobei eine Öffnungsbreite zwischen dem dem Stützelement (7) gegenüberliegenden Element (8) und dem Stützelement (7) definiert ist, und wobei die Öffnungsbreite weniger als 3 mm, bevorzugt weniger als 2,5 mm beträgt.

7. Epilierkopf nach Anspruch 6, wobei die Stützelemente (7, 7') zweier angrenzender Stäbe (17, 17') in Längsrichtung auf der gleichen Seite der entsprechenden Durchtrittsöffnungen (18, 18') liegen.

8. Epilierkopf nach Anspruch 7, wobei eine Überlappungsbreite als der kürzeste Abstand in Längsrichtung zwischen einem Stützelement (7) eines Stabs (17) und einem einem Stützelement (7') eines angrenzenden Stabes (17') gegenüberliegenden Element (8') definiert ist, und wobei ein Verhältnis zwischen der Überlappungsbreite und der Öffnungsbreite kleiner als 0,5, bevorzugt ungefähr gleich 0,35 ist.

9. Epilierkopf nach Anspruch 6, wobei die Stützelemente (7, 7') zweier angrenzender Stäbe (17, 17') in Längsrichtung auf gegenüberliegenden Seiten der entsprechenden Durchtrittsöffnungen (18, 18') liegen.

10. Epilierkopf nach Anspruch 9, wobei zwischen den Stützelementen (7, 7') zweier angrenzender Stäbe (17, 17') eine Überlappungsbreite definiert ist, und wobei ein Verhältnis zwischen der Überlappungsbreite und der Öffnungsbreite kleiner als 0,5, bevorzugt ungefähr gleich 0,35 ist.

11. Epilierkopf nach einem der vorstehenden Ansprüche, wobei die umlaufende Epilationszone eine Breite zwischen 0,5 mm und 1,5 mm, bevorzugt zwischen 0,7 mm und 1 mm aufweist.

12. Epilierkopf nach einem der vorstehenden Ansprüche, der weiter einen Träger (46) umfasst, der so konfiguriert ist, dass er die Walze (1) hält, und zwei seitliche Flansche (47, 48) umfasst, wobei der Träger (46) in Bezug auf das Gehäuse, das den Elektromotor enthält, abnehmbar angebracht ist.

13. Epilierkopf nach Anspruch 12, wobei die seitlichen Flansche (47, 48) eine in Richtung der Längsachse eintauchende Form aufweisen, welche die Walze (1) teilweise überdeckt, um sich einem Hautbereich mit Haaren anzupassen.

14. Epiliergerät, umfassend einen Epilierkopf nach einem der vorstehenden Ansprüche und ein Gehäuse, das einen Elektromotor enthält, wobei das Gehäuse so konfiguriert ist, dass es bei der Verwendung in einer Hand gehalten werden kann.

15. Epiliergerät nach Anspruch 14, wobei das Gehäuse und der Epilierkopf eine abgedichtete Baugruppe bilden, so dass das Epiliergerät in einer feuchten Umgebung verwendet werden kann.

## Claims

1. Hair-removal head for a hair removal device provided with an electric motor, comprising a roller (1) having:
- a central shaft (12) carried by a longitudinal axis and comprising at least one cam (15) having at least one groove (14),
- a substantially cylindrical cage (10) revolving about the longitudinal axis, intended to be rotated about the longitudinal axis by the electric motor,
- a plurality of stripping rows (2) disposed at the periphery of the cage (10), each stripping row (2) comprising one single stripping clamp (29) movably mounted on the cage (10) and guided by the at least one groove (14) of the cam (15), each stripping clamp (29) comprising one single stripping blade (5),
- a plurality of longitudinal bars (17) arranged respectively facing the plurality of stripping rows (2) radially outwards, each longitudinal bar (17) comprising a through orifice (18) having a support element (7) extending radially with respect to said bar (17), the stripping blade (5) of the stripping clamp (29) of the corresponding stripping row (2) being arranged to pass through said through orifice (18) and to abut the support element (7) so as to alternatively clamp hairs on the support element (7) and release them during the rotational movement of the cage (10) with respect to the central shaft (12),
wherein the through orifices (18, 18') of two adjacent bars (17, 17') are longitudinally offset and have an overlap delimiting a circumferential hair removal zone.

2. Hair-removal head according to claim 1, wherein each stripping clamp (29) comprises a base (27) on which the stripping blade (5) is mounted, said base (27) comprising a lug (16) travelling the cam (15) groove (14) of the central shaft (12), and the stripping clamp (29) further comprising a guiding blade (6) mounted on the base (27).

3. Hair-removal head according to claim 2, wherein each bar (17) further comprises a blind orifice (28) intended to receive a free end of the guiding blade (6), so as to confine said guiding blade (6) inside the hair-removal head.

4. Hair-removal head according to any one of claims 1 to 3, wherein the stripping blade (5) of each stripping clamp (29) is arranged inclined in the direction of the support element (7) of the through orifice (18) of the corresponding bar (17).

5. Hair-removal head according to any one of the preceding claims, wherein the support element (7) extends radially with respect to the bar (17) of a thickness greater than 1mm.

6. Hair-removal head according to any one of the preceding claims, wherein the through orifice (18) further has an element opposite (8) the support element (7), the opposite element (8) and said support element (7) extending radially with respect to the bar (17) on either side of the through orifice (18), wherein an opening width is defined between the element opposite (8) the support element (7) and said support element (7), and the opening width being less than 3mm, preferably less than 2.5mm.

7. Hair-removal head according to claim 6, wherein the support elements (7, 7') of two adjacent bars (17, 17') are longitudinally on the same side of the corresponding through orifices (18, 18').

8. Hair-removal head according to claim 7, wherein an overlapping width is defined as the shortest distance along the longitudinal direction between a support element (7) of a bar (17) and an element opposite (8') a support element (7') of an adjacent bar (17'), and wherein a ratio between the overlapping width and the opening width is less than 0.5, preferably around equal to 0.35.

9. Hair-removal head according to claim 6, wherein the support elements (7, 7') of two adjacent bars (17, 17') are longitudinally on opposite sides of the corresponding through orifices (18, 18').

10. Hair-removal head according to claim 9, wherein an overlapping width is defined between the support elements (7, 7') of two adjacent bars (17, 17'), and wherein a ratio between the overlapping width and the opening width is less than 0.5, preferably around equal to 0.35.

11. Hair-removal head according to any one of the preceding claims, wherein the circumferential hair removal zone has a width comprised between 0.5mm and 1.5mm, preferably comprised between 0.7mm and 1mm.

12. Hair-removal head according to anyone of the preceding claims, further comprising a support (46) configured to hold the roller (1) and comprising two lateral flanges (47, 48), the support (46) being removably mounted with respect to the casing containing the electric motor.

13. Hair-removal head according to claim 12, wherein the lateral flanges (47, 48) have a shape sunken in the direction of the longitudinal axis, partially covering the roller (1), so as to mould a skin zone having hairs.

14. Hair removal device comprising a hair-removal head according to any one of the preceding claims, and a casing containing an electric motor, the casing being configured to be held in a hand during a use.

15. Hair removal device according to claim 14, wherein the casing and the hair-removal head form a sealed assembly, such that the hair removal device can be used in a humid environment.
